# EUROPÄISCHE PATENTSCHRIFT

(11) **EP 1 038 796 B1**
(45) Veröffentlichungstag und Bekanntmachung des Hinweises auf die Patenterteilung: **11.05.2011**
(21) Anmeldenummer: 00105824.7
(22) Anmeldetag: 20.03.2000
(51) Int. Cl.: B67D 7/02, B05C 17/015, B65D 83/00

(54) **Behälter zur Aufbewahrung von pastösen oder fluiden Massen und deren dosierter Abgabe**
Container for pasty or fluid material and metered delivery thereof
Conteneur pour matière pâteuse ou fluide et sa distribution dosée

(30) Priorität: 23.03.1999 DE 29905147 U
(43) Veröffentlichungstag der Anmeldung: 27.09.2000
(73) Patentinhaber: KONIETZKO, Albrecht, 96049 Bamberg (DE); EGS Elektro- und Hausgerätewerk Suhl GmbH, 98544 Zella-Mehlis (DE)
(72) Erfinder: Herda, Norbert, 98527 Suhl (DE); Konietzko, Albrecht, 96049 Bamberg (DE)
(74) Vertreter: Engel, Christoph Klaus

(56) Entgegenhaltungen:
- EP-A- 0 099 554
- DE-A- 3 202 275
- FR-A- 2 494 604
- US-A- 4 671 431

## Beschreibung

Die vorliegende Neuerung betrifft einen Behälter zur Aufbewahrung von pastösen oder fluiden Massen und deren dosierter Abgabe, bestehend aus einem Behälterkörper mit parallelen Innenwänden und einem Behälterdeckel.

Beispielsweise für pharmazeutische oder kosmetische Salben oder ähnliche pastöse oder fluide Massen werden kleinere Behälter für die Zubereitung und zur mittelfristigen Aufbewahrung verwendet. Häufig werden die Inhalte auf Einzelrezeptur angefertigt, so daß Leerbehälter benötigt werden, die nach oder auch schon während der Zubereitung als Aufbewahrungsbehältnis für das spezielle Präparat dienen. Im medizinischen Bereich kommen zumeist zylindrische Behälter zum Einsatz, auch Salbendosen genannt, die mit einem aufgeschraubten Behälterdeckel verschlossen werden. Um eine kleinere Menge des in dem Behälter aufbewahrten Materials zu entnehmen, muß bei den meisten bekannten Behältern der Behälterdeckel entfernt werden. Gerade in Bereichen, in denen auf besondere Hygieneanforderungen zu achten ist, bereitet die Handhabung dieser Behälter Schwierigkeiten. Zum Öffnen dieser bekannten Behälter benötigt der Benutzer beide Hände, so daß er zur Entnahme der gewünschten Menge den Behälterdeckel ablegen muß. Die Entnahme erfolgt dann mit speziellen Hilfsmitteln oder mit den Fingern. Eine derartige Handhabung birgt die Gefahr in sich, daß die im Behälter aufbewahrte Masse verunreinigt wird. Außerdem läßt sich das zu entnehmende Material nicht sparsam dosieren.

Aus der US 5,397,178 ist ein Rührsystem bekannt, welches speziell für die Zubereitung von Arzneimitteln konzipiert ist. Dieses Rührsystem verwendet spezielle Salbendosen, in denen die Arznei zubereitet und an den Benutzer abgegeben wird. Die dort gezeigten Salbendosen besitzen einen Behälterkörper und einen Behälterdeckel mit einer Abgabeöffnung, die durch eine Verschlußkappe verschlossen ist. Während der Zubereitung wird ein Rührwerkzeug in dem Behälter positioniert, wobei die Antriebswelle durch die Abgabeöffnung geführt ist. Zur späteren Abgabe der Arznei kann der Innenraum des Behälters durch Eindrücken der Bodenplatte verkleinert werden, so daß aus der Abgabeöffnung eine entsprechende Menge der Masse austritt. Die Bodenplatte wird manuell in den Behälter eingedrückt. Diese Behälter eignen sich jedoch nicht sonderlich für die Abgabe pastöser Materialien, da die aufzubringende Kraft zum Eindrücken der Bodenplatte aufgrund der spezifischen Viskosität der enthaltenen Masse hohe Kräfte erfordert, die von den meisten Benutzern nicht ohne weiteres aufgebracht werden können. Die Bedienung wird außerdem schwieriger, wenn größere Behälter betroffen sind.

Die US 4,019,654 zeigt einen Behälter, bei welchem die Bodenplatte mit einer Gewindestange zusammenwirkt, wobei durch Verdrehung der Gewindestange eine axiale Bewegung der Bodenplatte hervorgerufen wird. Die Gewindestange muß in diesem Fall in der im Behälter enthaltenen Masse bewegt werden und durch die Bodenplatte nach außen geführt sein oder unhandlich außerhalb des Behälters angeordnet sein. An der Durchführungsstelle in der Bodenplatte entstehen häufig Undichtigkeiten, die zum Austreten der Masse führen können. Bei größeren Behältern, einer relativ zähen Masse und einer nur kleinen Abgabeöffnung können auch hier die aufzubringenden Kräfte so groß werden, daß eine einfache Bedienung nicht mehr möglich ist oder die Gefahr der Zerstörung der Gewindestange bzw. des Gegengewindes in der Bodenplatte besteht.

Die FR 2 494 604 zeigt ein Verfahren und eine Vorrichtung zur Ausgabe eines viskosen Produktes. Die Vorrichtung umfasst eine starre Röhre, in welcher sich das Produkt befindet. Ein in der Röhre verschiebbarer Druckkolben wirkt auf das viskose Produkt, um es durch eine gegenüberliegende schlotförmige Öffnung aus der Röhre herauspressen zu können. Bei einer der gezeigten Ausführungsformen wird der Druckkolben mithilfe von Druckluft betätigt, die durch manuellen Druck auf ein elastisches Element erzeugt wird. Bei einer anderen Ausführungsform wird die Druckluft dadurch erzeugt, dass ein Betätigungskolben in Richtung des Produktes gedrückt wird.

Die EP 0 099 554 A2 zeigt einen Spender mit einem zylindrischen Produktbehälter. Im Produktbehälter ist ein Kolben angeordnet, der pneumatisch vom Behälterboden aus in Richtung zu einer Austrittsöffnung am Behälterkopfende verschiebbar ist. Zwischen dem Behälterboden und dem Kolben ist ein Pumpenraum definiert, der mithilfe eines Pressmittels mit Druckluft beaufschlagt werden kann. Hierzu dient ein an beiden Längsenden offener Faltenbalg, der in die Bodenöffnung des zylindrischen Produktbehälters dichtend eingepasst ist. Zur Ausgabe des Produktes ist der Faltenbalg in Richtung des Produktes zu pressen.

Aus der DE 32 02 275 A1 ist ein einhandbetätigter Behälter zur Ausgabe viskoser Füllgüter von kosmetischen Zubereitungen bekannt, bei welchem ein Presskolben axial in einem zylindrischen Behälter verschoben wird. Der Behälter weist ein flexibles Unterteil auf, in dessen Mitte ein Lufteintrittsloch angeordnet ist. Durch manuellen Druck und Verschluss des Lufteintrittsloches wird durch Volumenverringerung des flexiblen Unterteils der Presskolben in Richtung der Behälteröffnung bewegt und dadurch Druck auf das Füllgut ausgeübt. Der manuelle Druck muss dabei in Richtung des Füllgutes ausgerichtet sein.

Die US 4,671,431 zeigt eine Austreibvorrichtung für einen mit hochviskosem Füllgut gefüllten Abgabebehälter. Ein Druckbehälter ist über einem speziellen Adapter mit einer Kartusche verbunden, in welcher ein verschiebbarer Kolben zum Austreiben des Füllgutes mittels Druckluft angeordnet ist.

Die Aufgabe der vorliegenden Erfindung besteht ausgehend von der FR 2 494 604 darin, einen Behälter zur Ausgabe von pastösen oder fluiden Massen unter Anwendung von Druckluft bereitzustellen, bei welchem die Ausgabe einfach und genau dosiert werden kann. Der Behälter soll dabei auch gesteigerten Anforderungen an die hygienische Aufbewahrung der Masse gerecht werden.

Diese Aufgabe wird durch einen Behälter gemäß dem Anspruch 1 gelöst.

Der erfindungsgemäße Behälter umfasst einen Behälterkörper mit parallelen Innenwänden; ein Kolbenelement, das beweglich in den Behälterkörper eingesetzt ist, das den Behälterkörper in einen Druckluftabschnitt und einen von diesem im wesentlichen luftdicht abgetrennten Vorratsabschnitt zur Aufnahme der pastösen oder fluiden Masse unterteilt und das durch Einleiten von Druckluft in den Druckluftabschnitt in den Vorratsabschnitt verschiebbar ist; eine Druckluftzufuhröffnung, die in den Druckluftabschnitt mündet und über welche von einem am unteren Ende des Behälters in diesen integriertes Versorgungselement Druckluft einblasbar ist; und einen Behälterdeckel mit einer Abgabeöffnung, aus der die Masse, gesteuert über die Menge an zugeführter Druckluft, austritt. Das Versorgungselement ist durch einen Druckzylinder und durch einen in diesem Druckzylinder laufenden Pumpkolben gebildet. Die im Druckzylinder enthaltende Luft kann mit dem Pumpkolben durch die Druckluftzuführung gepresst werden.

Der Vorteil dieser Erfindung besteht vor allem darin, daß ein Ausdrücken der im Behälter befindlichen pastösen/fluiden Masse durch eine einfache Bedienung mit einer Hand ermöglicht wird. Die aufzuwendende Kraft ist auch bei großen Behältern gering. Ein weiterer Vorteil besteht darin, daß undichte Stellen im Behälterboden weitgehend vermieden werden, so daß sowohl das Austreten der enthaltenen Masse verhindert wird, als auch die Kontamination dieser Masse durch eindringende Schmutzpartikel und Keime weitgehend ausgeschlossen ist.

Der erfindungsgemäße Behälter kann zur Aufbewahrung und dosierten Abgabe verschiedenster Massen und in unterschiedlichen Einsatzbereichen eingesetzt werden. Neben der Anwendung im pharmazeutischen, kosmetischen bzw. medizinischen Bereich (z.B. Dosierung von Salben u.ä.) ist auch der Einsatz als Vorratsbehälter, beispielsweise für Lebensmittel oder andere Gebrauchsstoffe geeigneter Viskosität, überall dort zweckmäßig, wo es um die mittelfristige Aufbewahrung und die leicht dosierbare Abgabe von pastösen/fluiden Massen geht. Durch geeignete Gestaltung der Abgabeöffnung kann der Behälter z.B. zur Aufbewahrung und Abgabe von Senf, Ketchup, Seife, Fetten und anderen Massen in den verschiedenen Fachbereichen eingesetzt werden.

Das Versorgungselement, welches die benötigte Druckluft zur Verfügung stellt, ist am unteren Ende des Behälters in diesen integriert. Dies kann beispielsweise durch eine Verlängerung der Außenwände des Behälterkörpers und die Anordnung des Versorgungselements in dem dadurch entstehenden Hohlraum unterhalb der Bodenplatte erfolgen. So läßt sich zum Beispiel eine Balgpumpe in diesem Hohlraum anordnen, wobei die zu betätigende Membran nach unten gerichtet ist. Ein derartiger Behälter kann dann z. B. auf einen passenden Stempel gedrückt werden, wodurch das Versorgungselement betätigt wird oder die Membran wird direkt betätigt. Bei Bedarf kann der Behälter auch in einer externen Führung angeordnet sein, die eine einfache Einhandbedienung ermöglicht.

Der erfindungsgemäße Behälter besitzt in seinem unteren Abschnitt den Druckzylinder, dessen Achse quer zur Längsachse des Behälters verläuft und an dessen Ende die Druckluftzufuhröffnung einmündet. In diesem Zylinder ist der verschiebbare Pumpkolben angeordnet, der manuell betätigt werden kann, wodurch die in dem Druckzylinder enthaltene Luft durch die Druckluftzufuhröffnung gepreßt wird. Insbesondere bei kleineren Behältern wird durch diese Anordnung des Druckzylinders und des Pumpkolbens eine einfache Handhabung ermöglicht. Der Pumpkolben ist vorzugsweise so gestaltet, daß er in der eingefahrenen Position nicht oder nur geringfügig über die Behälteraußenwand hinausragt, um die einfache Lagerung des Behälters zu ermöglichen.

Eine andere Ausführungsform besitzt am Kolbenelement ausgebildete Dichtlippen, die für eine ausreichende Abdichtung zur Behälterwand sorgen.

Bei einer weitergebildeten Ausführungsform ist die Druckluftzufuhröffnung mit einem Ventil gekoppelt, welches das Entweichen von Druckluft durch die Druckluftzufuhröffnung nach außen bzw. zurück in das Versorgungselement verhindert. Die über das Versorgungselement in den Druckluftabschnitt des Behälters eingeleitete Druckluft kann damit nicht in das Versorgungselement zurückströmen, wodurch der gewünschte Druckaufbau durch mehrmaliges Pumpen möglich ist. Bei abgewandelten Varianten kann das Ventil auch in direktem Zusammenhang mit dem Versorgungselement angeordnet sein.

Eine besonders vorteilhafte Ausführungsform besitzt im Druckluftabschnitt des Behälters ein steuerbares Ablaßventil, welches im geöffneten Zustand einen Druckausgleich zwischen Druckluftabschnitt und Umgebung ermöglicht. Im einfachsten Fall ist dieses Ablaßventil als sogenanntes Daumenventil ausgebildet, d.h. ein kleines Loch im Druckluftabschnitt, welches bei gewünschtem Druckaufbau vom Benutzer mit einem Finger verschlossen wird und bei der Freigabe automatisch die im Druckluftabschnitt gespeicherte Druckluft ausströmen läßt. Nach beendeter Benutzung des Behälters kann dadurch der Druckluftabschnitt druckfrei gestellt werden, so daß ein späteres ungewolltes Austreten der im Vorratsabschnitt enthaltene Masse nicht mehr möglich ist.

Der erfindungsgemäße Behälter besteht bei einer bevorzugten Ausführungsform aus Kunststoff, wobei in der Herstellung ein Spritzgußverfahren zum Einsatz kommt, so daß der gesamte Behälterkörper in einem einzigen Arbeitsgang herstellbar ist.

Weitere Vorteile, Einzelheiten und Weiterbildungen der vorliegenden Erfindung ergeben sich aus der nachfolgenden Beschreibung einer bevorzugten Ausführungsform, unter Bezugnahme auf die Zeichnung. Es zeigt:
- Fig. 7: eine Schnittansicht des unteren Bereichs einer Ausführungsform des Behälters mit einem integrierten Druckzylinder und einem Pumpkolben zum Druckaufbau.

Eine Ausführungsform des erfindungsgemäßen Behälters ist in Fig. 7 in einer geschnittenen Seitenansicht gezeigt. Hier ist nur der untere Bereich des Behälters dargestellt. Das Versorgungselement besteht aus einem Druckzylinder 35 und einem in diesem Druckzylinder laufenden Pumpkolben 36. Ein Auslaßventil 18 mündet in den hinteren Bereich des Druckzylinders 35. Durch Betätigung des Pumpkolbens 36 wird Luft vom Druckzylinder 35 über das Auslaßventil 18 in einen Druckluftabschnitt 12 gepumpt. Bei der gezeigten Ausführungsform ist der Pumpkolben 36 mit einer Durchgangsbohrung 37 versehen, die im Griffabschnitt des Pumpkolbens mündet. Dadurch wird wiederum eine Art Daumenventil bereitgestellt, welches beim Pumpvorgang durch den Daumen des Benutzers verschlossen werden kann. Will der Benutzer den Pumpkolben 36 lediglich zur besseren Aufbewahrung in den Druckzylinder 35 einschieben, ohne Druck im Druckabschnitt 12 aufzubauen, so bleibt die Durchgangsbohrung 37 bei der Kolbenbewegung geöffnet. In der Seitenwand des Druckabschnitts 12 kann wiederum das Ablaßventil 32 (beispielsweise eine Daumenventil) vorgesehen sein.

Es sind vielfältige Abwandlungen denkbar, die sich hinsichtlich der Anordnung der Druckluftzufuhröffnung und/oder des Versorgungselements unterscheiden. Ohne an der Erfindung, nämlich einer druckluftgesteuerten Dosierung aus einem Behälter, hinsichtlich seiner Funktionalität etwas zu ändern, ist jedweder horizontale Behälterquerschnitt denkbar, wie oval oder mehreckig. Auch kann es zweckmäßig sein, die Entnahmeöffnung zur besseren Dosierung der Ausstoßmenge mit einem Sicherheitsventil auszustatten. Dieses Sicherheitsventil kann auch manuell betätigt werden, so daß es die Entlüftung des Behälters erleichtert und gleichzeitig verhindert, daß ein Überdruck im Vorratsabschnitt zum unkontrollierten Austritt des Materials beim Öffnen der Abgabeöffnung des Behälters führt.

## Patentansprüche

1. Behälter zur Aufbewahrung von pastösen oder fluiden Massen und deren dosierter Abgabe, umfassend:
- einen Behälterkörper mit parallelen Innenwänden;
- ein Kolbenelement (10), das beweglich in den Behälterkörper eingesetzt ist, das den Behälterkörper in einen Druckluftabschnitt (12) und einen von diesem im wesentlichen luftdicht abgetrennten Vorratsabschnitt zur Aufnahme der pastösen oder fluiden Masse unterteilt und das durch Einleiten von Druckluft in den Druckluftabschnitt in den Vorratsabschnitt verschiebbar ist;
- eine Druckluftzufuhröffnung, die in den Druckluftabschnitt (12) mündet und über welche von einem am unteren Ende des Behälters in diesen integrierten Versorgungselement (35, 36) Druckluft einblasbar ist;
- einen Behälterdeckel; und
- eine Abgabeöffnung im Vorratsabschnitt, aus der die Masse, gesteuert über die Menge an zugeführter Druckluft, austritt;
wobei das Versorgungselement (35, 36) durch einen Druckzylinder (35) und durch einen verschiebbar im Druckzylinder (35) angeordneten Pumpkolben (36) gebildet ist, wobei mit dem Pumpkolben (36) die im Druckzylinder (35) enthaltene Luft durch die Druckluftzuführung gepresst werden kann, **dadurch gekennzeichnet, dass** die Achse des in den Behälter integrierten Druckzylinders (35) quer zur Längsachse des Behälters verläuft, und dass am Ende des Druckzylinders (35) die Druckluftzuführung einmündet.

2. Behälter nach Anspruch 1, **dadurch gekennzeichnet, dass** er einen ovalen oder mehreckigen Innenquerschnitt besitzt.

3. Behälter nach Anspruch 1 oder 2, **dadurch gekennzeichnet, dass** die Druckluftzufuhröffnung mit einem Ventil (18) gekoppelt ist, welches das Entweichen von Druckluft aus dem Druckluftabschnitt (12) durch die Druckluftzufuhröffnung verhindert.

4. Behälter nach einem der Ansprüche 1 bis 3, **dadurch gekennzeichnet, dass** im Druckluftabschnitt (12) ein steuerbares Ablassventil (32) angeordnet ist, das im geöffneten Zustand einen Druckausgleich zwischen Druckluftabschnitt (12) und Umgebung ermöglicht.

5. Behälter nach einem der Ansprüche 1 bis 4, **dadurch gekennzeichnet, dass** der Behälterkörper aus Kunststoff besteht und in einem Spritzgussverfahren herstellbar ist.

6. Behälter nach einem der Ansprüche 1 bis 4, **dadurch gekennzeichnet, dass** der Behälterkörper aus Keramik oder Metall besteht.

7. Behälter nach einem der Ansprüche 1 bis 6, **dadurch gekennzeichnet, dass** der Behälterdeckel integral mit dem Behälterkörper ist.

## Claims

1. A container for storing paste-like or fluid masses and the dosed dispensing thereof, comprising:
- a container body comprising parallel inner walls;
- a piston element (10), which is movably inserted into the container body, which divides the container body into a compressed air section (12) and a storage section, which is separated therefrom in a substantially air-tight manner, for accommodating the paste-like or fluid mass, and which can be displaced into the storage section by introducing compressed air into the compressed air section;
- a compressed air supply opening, which discharges in the compressed air section (12) and via which compressed air can be blown by a supply element (35, 36), which is integrated into the container at the lower end thereof;
- a container lid; and
- a dispensing opening in the storage section, from which the mass escapes, controlled via the quantity of supplied compressed air;
wherein the supply element (35, 36) is formed by means of a pressure cylinder (35) and by means of a pump piston (36), which is arranged displaceably in the pressure cylinder (35), wherein the air contained in the pressure cylinder (35) can be pressed through the compressed air supply by means of the pump piston (36), **characterized in that** the axis of the pressure cylinder (35), which is integrated in the container, runs at right angles to the longitudinal axis of the container, and that the compressed air supply discharges into the compressed air supply at the end of the pressure cylinder (35).

2. The container according to claim 1, **characterized in that** it has an oval or polygonal inner cross section.

3. The container according to claim 1 or 2, **characterized in that** the compressed air supply opening is coupled to a valve (18), which prevents the escape of compressed air out of the compressed air section (12) through the compressed air supply opening.

4. The container according to one of claims 1 to 3, **characterized in that** a controllable discharge valve (32), which, in the open state, provides for a pressure compensation between compressed air section (12) and environment, is arranged in the compressed air section (12).

5. The container according to one of claims 1 to 4, **characterized in that** the container body consists of plastic and can be produced in an injection molding process.

6. The container according to one of claims 1 to 4, **characterized in that** the container body consists of ceramic or metal.

7. The container according to one of claims 1 to 6, **characterized in that** the container lid is integral with the container body.

## Revendications

1. Récipient pour conserver des masses pâteuses ou fluides et pour leur distribution dosée, comportant :
- un corps de récipient avec des parois intérieures parallèles ;
- un élément formant piston (10), qui est inséré de façon mobile dans le corps de récipient, qui divise le corps du récipient, en une partie sous air comprimé (12) et en une partie de réserve séparée de cette dernière de façon sensiblement étanche à l'air pour la réception de la masse pâteuse ou fluide et qui par introduction d'air comprimé dans la partie sous air comprimé est déplaçable dans la partie de réserve ;
- un orifice d'alimentation d'air comprimé, qui débouche dans la partie sous air comprime (12) et par l'intermédiaire duquel de l'air comprimé est insufflable par un élément d'alimentation (35, 36) intégré dans le récipient, sur l'extrémité inférieure de celui-ci ;
- un couvercle de récipient ; et
- un orifice de distribution dans la partie de réserve, hors duquel la masse, s'échappe, contrôlée par la quantité d'air comprimé alimente ;
l'élément d'alimentation (35, 36) étant formé par un vérin pneumatique (35) et par un piston de pompage (36) disposé de façon déplaçable dans le vérin pneumatique (35), à l'aide du piston de pompage (36) l'air contenu dans le vérin pneumatique (35) pouvant être pressé par l'alimentation en air comprimé, **caractérisé en ce que** l'axe du vérin pneumatique (35) intégré dans le récipient s'étend à la transversale de l'axe longitudinal du récipient et **en ce que** l'alimentation en air comprimé débouche sur l'extrémité du vérin pneumatique (35).

2. Récipient selon la revendication 1, **caractérisé en ce qu'**il comporte une section transversale intérieure ovale ou polygonale.

3. Récipient selon la revendication 1 ou 2, **caractérisé en ce que** l'orifice d'alimentation d'air comprimé est couplé à une soupape (18) qui empêche l'échappement d'air comprimé de la partie sous air comprimé (12) à travers l'orifice d'alimentation d'air comprimé.

4. Récipient selon l'une quelconque des revendications 1 à 3, **caractérisé en ce que** dans la partie sous air comprimé (12) est disposée une soupape de décharge (32), qui en position ouverte permet une compensation de pression entre la partie sous air comprimé (12) et l'environnement.

5. Récipient selon l'une quelconque des revendications 1 à 4, **caractérisé en ce que** le corps du récipient est en matière plastique et susceptible d'être fabriqué par procédé de moulage par injection.

6. Récipient selon l'une quelconque des revendications 1 à 4, **caractérisé en ce que** le corps du récipient est en céramique ou en métal.

7. Récipient selon l'une quelconque des revendications 1 à 6, **caractérisé en ce que** le couvercle du récipient est intégral avec le corps de récipient.
